# EUROPÄISCHE PATENTSCHRIFT

(11) **EP 2 910 856 B1**
(45) Veröffentlichungstag und Bekanntmachung des Hinweises auf die Patenterteilung: **16.06.2021**
(21) Anmeldenummer: 15156370.7
(22) Anmeldetag: 24.02.2015
(51) Int. Cl.: F24C 7/08

(54) **Verfahren zum Betreiben eines Gargeräts und Gargerät**
Method for operating a cooking device and cooking device
Procédé de fonctionnement d'un appareil de cuisson et appareil de cuisson

(30) Priorität: 25.02.2014 DE 102014102471
(43) Veröffentlichungstag der Anmeldung: 26.08.2015
(73) Patentinhaber: Rational AG, 86899 Landsberg am Lech (DE)
(72) Erfinder: Klasmeier, Jürgen, 86899 Landsberg (DE); Klimm, Karin, 87648 Aitrang (DE); Reich, Sonja, 86899 Landsberg (DE); Bröll, Thomas, 86944 Oberdießen (DE)
(74) Vertreter: Weber-Bruls, Dorothée

(56) Entgegenhaltungen:
- DE-A1-102010 037 796
- DE-A1-102011 051 060

## Beschreibung

Die vorliegende Erfindung betrifft ein Verfahren zum Betreiben eines Gargeräts und ein Gargerät zum Durchführen solch eines Verfahrens.

In der Großküche ist es üblich, eine Vielzahl zum Teil selbst unterschiedlicher Gargüter zumindest zeitweise gleichzeitig in dem Garraum eines Gargeräts zu garen. Da insbesondere ein Gargerät zum Beaufschlagen von Gargut mit Heißluft und/oder Dampf nur in einer seiner 3 Betriebsarten zu einem Zeitpunkt eingestellt sein kann, ist die Anzahl an gleichzeitig garbarer Gargüter in diesen Gargeräten grundsätzlich beschränkt.

Als Betriebsarten unterscheidet man üblicher Weise zwischen
- einem Heißluftbetrieb, in dem Gargut mit Heißluft beaufschlagt wird,
- einem Dampfbetrieb, in dem Gargut mit Dampf beaufschlagt wird,
- einem Mikrowellenbetrieb, in dem Gargut mit Mikrowellen beaufschlagt wird,
- einem Kontakthitzebetrieb, in dem Gargut mit trockener Kontakthitze beaufschlagt wird,
- einem Kochbetrieb, in dem Gargut in einer Flüssigkeit gekocht wird, und/oder
- einem Frittierbetrieb, in dem Gargut in einem Frittiermittel frittiert wird,
die unterschiedlich kombinierbar sind. Häufig kommen dabei folgende Kombinationsbetriebe zum Einsatz:
- ein erster Kombinationsbetrieb, in dem Gargut mit Heißluft, Dampf und/oder Mikrowellen beaufschlagt wird,
- ein zweiter Kombinationsbetrieb, in dem Gargut mit trockener Kontakthitze und/oder Mikrowellen beaufschlagt wird,
- ein dritter Kombinationsbetrieb, in dem Gargut in einer Flüssigkeit gekocht und/oder mit Mikrowellen beaufschlagt wird, und/oder
- ein vierter Kombinationsbetrieb, in dem Gargut in einem Frittiermittel frittiert und/oder mit Mikrowellen beaufschlagt wird.

Bislang hat man ein Mischklima für zwei gleichzeitig in einem Garraum zu garende, unterschiedliche Gargüter in Abhängigkeit von für jedes Gargut charakteristische Garraumklimaeinstellungen bestimmt. Die Betriebsart des Gargeräts wurde dabei nicht geändert. So ist beispielsweise in der DE 10 2011 051 060 A1 beschrieben, dass unterschiedliche Gargüter, die jeweils bei einer gleichen Temperatur und einer gleichen Strömungsgeschwindigkeit aber unterschiedlichen relativen Feuchten in einem Garraum zu garen sind, in dem Gargut mit Heißluft und/oder Dampf beaufschlagt wird, also die Betriebsart in Form eines ersten Kombinationsbetriebs (ohne Mikrowellen) feststeht, die optimale Feuchte zum gleichzeitigen Garen der Gargüter unter Berücksichtigung von Soll-Werten der relativen Feuchten der einzelnen Gargüter und dazugehörigen Toleranzbereichen dadurch bestimmt wird, dass zuerst ein Mittelwert über alle Soll-Werte bestimmt wird und dann überprüft wird, ob der bestimmte Mittelwert innerhalb der Toleranzbereiche aller Gargüter liegt.

In der DE 10 2011 056 837 A1 ist beschrieben, dass bei Berücksichtigung einer Korrelation unterschiedlicher Klimaparameter und gegebenenfalls einer Garzeit miteinander die Anzahl gleichzeitig in einem Garraum mit einem bestimmten Klima garbarer unterschiedlicher Gargüter steigerbar ist, ohne Verlust an Garqualität.

Bei Berücksichtigung der Korrelation von für ein Garen charakteristischen Größen, insbesondere umfassend Garraumklimagrößen, beim Auftreten einer Abweichung von einem vorgegebenen Garprozess auf Grund z.B. einer Störung in Form der Öffnung einer Garraumtür soll gemäß der nicht vorveröffentlichten DE 10 2013 106 706 eine Kompensation durchgeführt wird, bei der Sollwerte an Istwerte angepasst werden. Bei den Garraumklimagrößen handelt es sich dabei vorzugsweise um die Garraumtemperatur, die Feuchte und die Lüfterdrehzahl, die nicht nur untereinander korreliert sind, sondern auch mit der Garzeit sowie dem Gargrad, insbesondere bestimmt durch die Kerntemperatur. Die Korrelation der Garraumklimagrößen mit der Garzeit soll insbesondere dadurch berücksichtigt werden, dass die Garzeit als Priorisierungsparameter wählbar ist, also im Falle der Störung möglichst schnell besagte Kompensation durchgeführt wird. Die Kerntemperatur kann dadurch berücksichtigt sein, dass am Ende des Garprozesses, unabhängig von der Störung, ein Sollwert derselben erreicht wird. Der Priorisierungsparameter kann nicht nur durch eine Garzeit, sondern alternative oder kumulativ durch einen Ressourcenverbrauch, insbesondere Energieverbrauch, Wasserverbrauch und/oder Reinigungsmittelverbrauch, eine Verschmutzung, eine Rauchentstehung, eine Garqualität und/oder ein Gargutgewicht und/oder -kaliber bestimmt werden.

Aus der DE 10 2010 037 796 A1 ist es bekannt, dass nach Eingabe zumindest der Art von zumindest teilweise vorgegarten, unterschiedlichen Gargütern, die zum Servieren einer Speise vorzugsweise auf einem Teller gemeinsam gefinished werden sollen, automatisch ein Vorschlag für eine Klima- und Zeiteinstellung des Gargeräts für den entsprechenden Finishin-Prozess ausgegeben wird.

Die EP 2 469 173 A2 offenbart das Steuern eines Garverfahrens in Abhängigkeit vom spezifischen Wärmeeintrag in Gargut. Ein Garprozess soll dabei dann beendet werden, wenn das Wärmeflußintegral einen vorbestimmten Wert erreicht hat.

Die Bestimmung einer optimalen Zeitfolge von hintereinander und/oder zumindest teilweise parallel ablaufenden Verfahren kann unter Optimierung der Garqualität, des Energieverbrauchs, der Zeitdauer oder eines Gewichtsverlusts im Sinne der EP 1 989 978 A1 durchgeführt werden. Dabei wird der C-Wert jedes Garguts berücksichtigt.

Eine Darstellung von Garprogrammen, vorzugsweise bestimmt durch Garbetriebsarten, Garprozesse, Garparameter und/oder Gargüter, über Programmrepräsentanten in Form von virtuellen Bons, beispielsweise in einem zumindest zweidimensionalen Bereich in Form von einem virtuellen Bonbrett mit entweder einer Zeitachse und zumindest einer Positionsachse oder zumindest zwei Positionsachsen, auf einer Anzeigeeinrichtung zur Vereinfachung der Bedienbarkeit eines Gargeräts ist aus der EP 2 211 116 A1 bekannt. Da in Restaurantbetrieben übliche Bons in digitalisierter Form meist zum Einsatz kommen, muss keine Umlernung eines Küchenpersonals stattfinden, und Übermittlungsfehler werden reduziert, indem ein Wunsch eines Restaurantgastes auf einer Anzeigeeinrichtung in einer Küche des Restaurants über ein virtuelles Bon angezeigt und auch unmittelbar verarbeitet werden kann. Eine zeitliche Anordnung von virtuellen Bons auf dem virtuellen Bonbrett durch Ablage der Bons längs eines Zeitstrahls und eine räumliche Zuordnung der virtuellen Bons zu Garzonen durch Ablage der Bons längs Positionsachsen visualisiert dabei einen Funktionsablauf für ein Gargerät, wobei jeder virtuelle Bon einen Codenamen und/oder eine grafische Darstellung für ein Programm aufweist.

Grundsätzlich ist es auch möglich, unterschiedliche Betriebsarten in einem Gargerät durchzuführen, sofern denn der Garraum des Gargeräts über Trenneinrichtungen, wie sie bspw. für Tiegel aus der DE 10 2012 007 216 A1 oder für Öfen aus der DE 10 2008 014 590 A1 bekannt sind, in Garzonen unterteilt wird. Um in den Garzonen unterschiedliche Garraumklimagrößen, insbesondere unterschiedliche Heizleistungen der Gargutbehandlungseinrichtung realisieren zu können, müssen den Garzonen individuell ansteuerbare Gargutbehandlungseinrichtungen zugeordnet sein. Dies führt zu einem komplexen Aufbau.

Aufgabe der Erfindung ist es, ein Verfahren zum Betreiben eines Gargeräts zu liefern, durch das die Auslastung des Gargeräts durch Mischbeschickung erhöht wird, und zwar bei einfachem Aufbau des Gargeräts.

Diese Aufgabe wird erfindungsgemäß gelöst durch die Merkmale von Anspruch 1.

Die Ansprüche 2 bis 13 beschreiben bevorzugte Verfahren nach der Erfindung. Als Repräsentanten können virtuelle Bons angezeigt, die vorzugsweise zur Visualisierung eines Funktionsplans des Gargeräts längs einer Zeitachse und/oder zumindest einer Positionsachse abgelegt werden können, insbesondere automatisch oder von einer Bedienperson.

Dabei kann der Priorisierungsparameter bestimmt werden durch den virtuellen Bon, der zuerst von einer Bedienperson längs einer Zeitachse und/oder zumindest einer Positionsachse abgelegt wird.

Schließlich wird mit der Erfindung auch ein Gargerät mit einem eine Vielzahl von Garzonen aufweisenden Garraum, zumindest zwei Gargutbehandlungseinrichtungen, insbesondere umfassend eine Heizeinrichtung, eine Feuchtigkeitszufuhreinrichtung und/oder eine Mikrowellenzufuhreinrichtung, eine Anzeigeeinrichtung, eine Eingabeeinrichtung, eine Speichereinrichtung und einer Steuer- oder Regeleinrichtung, die zum Durchführen eines erfindungsgemäßen Verfahrens eingerichtet ist, geliefert, wobei die Anzeigeeinrichtung und die Eingabeeinrichtung ein Touchscreen umfassen.

Dabei kann der Garraum über zumindest eine Trennvorrichtung in zumindest zwei Garzonen unterteilbar sein.

Der Erfindung liegt somit die überraschende Erkenntnis zugrunde, dass auch Gargüter dann gleichzeitig in einem Garraum eines Gargeräts garbar sind, in dem nur ein einziges Garraumklima eingestellt werden kann, wenn diese Gargüter grundsätzlich unterschiedliche Betriebsarten fordern. Somit wird beispielsweise das gleichzeitige Dämpfen von Reis und Backen von Brötchen nicht mehr ausgeschlossen, obwohl ein Dämpfen eine hohe Luftfeuchte und ein Backen eine trockene Hitze fordert. Erfindungsgemäß wird nämlich bei zwei Gargütern, die grundsätzlich in zwei unterschiedlichen Betriebsarten zu garen sind, für eines der beiden Gargüter eine Konvertierung der Betriebsart vorgenommen. Zur Auswahl des Garguts, dessen Betriebsart konvertiert wird, kann auf einen Priorisierungsparameter wie beispielsweise die Gargutempfindlichkeit zurückgegriffen werden. Um trotz einer Konvertierung einer der beiden Betriebsarten eine akzeptable Garqualität zu erreichen, kann es unter Umständen notwendig sein, Zubehör zu verändern oder zusätzliche Maßnahmen durchzuführen, weshalb erfindungsgemäß entsprechende Informationen ausgegeben werden. Dennoch wird eine erfindungsgemäße Konvertierung Auswirkungen auf einen Garverlauf und ein Garergebnis haben können. Daher ist eine Anpassung von hinterlegten Garabläufen notwendig, beispielsweise durch Änderung einer Gardauer, insbesondere in Abhängigkeit von einem C-Wert, wie beispielsweise aus der EP 2 499 173 A2 bekannt.

Besonders vorteilhaft ist es erfindungsgemäß, wenn jedes Gargut, insbesondere zusammen mit der dazugehörigen Betriebsart und zumindest einem dazugehörigen Garsollwert, wie zum Garraumklima, über einen virtuellen Bon auf einem Touchscreen eines Gargeräts angezeigt wird. Kommt es zu einer Konvertierung der Betriebsart zwecks zeitgleicher Garung mit einem anderen Gargut, das in einer anderen Betriebsart zu garen ist, so kann dies durch Veränderung des Bons zum Beispiel in seiner Farbgebung, Formgebung, über Symbole, ein Blinken oder dergleichen markiert werden. Auf den Bons können auch Handlungsanweisungen als Information an eine Bedienperson angezeigt werden.

Soll beispielsweise als Mittagsmenü ein Gericht mit Steak und Nudeln in Soße in einem Gargerät, in dem Gargut mit Heißluft und/oder Dampf beaufschlagbar ist, zubereitet werden, würde dies grundsätzlich eine sequentielle Abarbeitung in dem Garraum eines Gargeräts fordern, da Nudeln in Soße in einem Kombinationsbetrieb gegart werden, bei dem zuerst die Temperatur hochgezogen und dann gehalten und schließlich bei Beaufschlagung mit Dampf bei niedriger Temperatur fertig gegart wird, während Steaks wie z.B. Roastbeef-Steaks im Heißluftbetrieb bei hohen Temperaturen gegart werden. Erfindungsgemäß kann beispielsweise eine Garung beider Gargüter in Heißluft bei hohen Temperaturen stattfinden, was eine Konvertierung der Betriebsart für Nudeln in Soße bedeutet. Dies kann durch Veränderung des Bons für die Nudeln mit Soße visualisiert werden. Zur Vermeidung eines Qualitätsverlusts kann auf dem konvertierten beziehungsweise veränderten Bon für Nudeln in Soße als Information angezeigt werden, um wie viel die Menge an Wasser bzw. Soße zu erhöhen ist. Möchte man Nudeln in Soße und Steaks in einem Kombinationsbetrieb garen, so kommt es zu einer Konvertierung der Betriebsart für Steaks und somit einer optischen Veränderung des Bons für Steaks. Um die Qualität der Steaks nicht zu beeinflussen, kann der Einsatz eines speziellen Zubehörs über eine Information auf dem Steak-Bon empfohlen werden.

Aber auch Gargeräte, in denen Gargut mit trockener Kontakthitze beaufschlagbar, in einer Flüssigkeit kochbar und/oder in einem Frittiermittel frittierbar ist, wie beim VarioCookingCenter® der Anmelderin, führt das erfindungsgemäße Verfahren zu einer gesteigerten Ausnutzung.

In einem einen Garraum mit einer Vielzahl von Garzonen begrenzenden Tiegel kann grundsätzlich eine dichte Abtrennung der Garzonen voneinander vorgenommen werden, wie in der DE 10 2012 007 216 A1 beschrieben, um unterschiedliche Betriebsarten in den Garzonen unabhängig voneinander durchzuführen, wenn denn für jede Garzone eine individuell ansteuerbare Heizeinrichtung vorgesehen ist. Wenn jedoch der Boden von zumindest zwei der Garzonen des Tiegels nur über eine gemeinsame Heizeinrichtung beheizbar ist, kann erfindungsgemäß bei gleicher Heizleistung in der einen Garzone ohne Flüssigkeit und in der anderen Garzone mit Flüssigkeit gegart werden.

Wird als erstes Gargut Schweinenackensteak, das in einer ersten Betriebsart in Form eines Kontakthitzebetriebs mit einer ersten Heizleistung als erster Garsollwert gegart werden sollte, und als zweites Gargut Reis, der in einer zweiten Betriebsart in Form eines Kochbetriebs mit einer zweiten, niedrigeren Heizleistung als zweiter Garsollwert gegart werden sollte, ausgewählt, und dann über eine Eingabeeinrichtung der Kontakthitzebetrieb ausgewählt, wird dadurch die erste Heizleistung als dritter Garsollwert bestimmt. Da der dritte Garsollwert von dem zweiten Garsollwert abweicht, wird dann auf einer Anzeigeeinrichtung entweder des Gargeräts oder einer von dem Gargerät getrennten Anzeigeeinrichtung, wie von einem Handgerät, ein Repräsentant für den Reis bspw. in Rot aufscheinen, während ein Repräsentant des Schweinenackensteaks keine farbliche Markierung bekommt, um einem Nutzer des VarioCookingCenters® optisch anzuzeigen, dass der Reis mit einer für ihn nicht optimalen Heizleistung gekocht wird. Zur Vermeidung eines Qualitätsverlustes kann auf dem konvertierten Reis-Bon als Information angezeigt werden, um wie viel die Menge an Wasser zu erhöhen ist, um den größeren Wasserverlust durch die höhere Heizleistung mittels Verdampfung auszugleichen.

Weitere Merkmale und Vorteile der Erfindung ergeben sich aus der nachfolgenden Beschreibung eines Ausführungsbeispiels der Erfindung anhand von schematischen Zeichnungen. Dabei zeigt:
- Figur 1: virtuelle Bons zweier ausgewählter Gargüter vor einer Anpassung aneinander, und
- Figur 2: die virtuellen Bons von Figur 1 nach einer Anpassung aneinander.

Beispielsweise können Gargeräte, in denen Gargut mit Heißluft, Dampf oder einer Kombination aus Heißluft und Dampf beaufschlagbar ist, wie beim SelfCookingCenter® der Anmelderin, unter Ausnutzung eines erfindungsgemäßen Verfahrens mit gesteigerter Ausnutzung betrieben werden. Der Garraum solch eines Gargeräts weist nämlich eine Vielzahl von Garraumzonen auf, in denen grundsätzlich eine Vielzahl von Gargüter garbar sind, jedoch sämtlich im gleichen Klima. Sollen nun Schweinenackensteaks und Reis gemeinsam im Garraum gegart werden, so scheinen auf einem Touchscreen des Gargeräts die in Figur 1a und 1b gezeigten beiden virtuellen Bons 10 und 20 auf. Genauer gesagt ist dem ersten Bon 10 entnehmbar, dass Schweinnackensteaks 11 grundsätzlich in einem Heißluftbetrieb 12 mit einem Garsollwert 13 von 210°C zu garen sind, während Reis 21 gemäß dem zweiten Bon 20 grundsätzlich in einem Dampfbetrieb 22 bei einem Garsollwert 23 der Siedetemperatur im Garraum gegart werden soll. Den Bons 10 und 20 ist somit zu entnehmen, dass eine der beiden Betriebsarten zu konvertierten ist, wenn denn beide Gargüter 11, 21 gleichzeitig zu garen sind. Da die Garqualität von Schweinenackensteaks in größerem Umfang von der Betriebsart des Gargeräts abhängt, wird unter Berücksichtigung der Garqualität als Priorisierungsparameter vorgeschlagen, beide Gargüter 11, 21 in der Betriebsart 12 mit dem Garsollwert 13 des ersten Bons 10 zu garen. Dies führt zu einer Konvertierung des zweiten Bons 20 wie in Figur 2b dargestellt ist, während der Bon 10 unverändert bleibt, siehe Figur 2a. Genauer gesagt wird der für Reis 21 im Gargerät hinterlegte Garprozess derart geändert, dass anstelle des Dampfbetriebs 22 nun der Heißluftbetrieb 22' und anstelle der Siedetemperatur 23 210°C als Garsollwert 23' eingestellt ist. Um Reis trotz dieser Einstellung zufriedenstellend zu kochen, wird einer Bedienperson erfindungsgemäß eine Information in Form von zwei Handlungsanweisungen 24' und 25' auf dem konvertierten Bon 20' angezeigt. Genauer gesagt soll danach Reis in einem über einen Deckel geschlossenen Behälter gegart werden, und zwar unter Vergrößerung der verwendeten Wassermenge um 25%. Wird beispielsweise herkömmlicherweise Reis in einem Gastronorm-Behälter gegart, und zwar mit 1,8 bis 2,5 Teilen Wasser pro Teil Reis, ist die Empfehlung nach Konvertierung 2,2 bis 3 Teile Wasser pro ein Teil Reis. Des Weiteren kann es zu einer Anpassung der Garzeit in Abhängigkeit eines während des Garens bestimmten Verlaufs des C-Wertes kommen.

Einem Vergleich der Figuren 1b und 2b ist zu entnehmen, dass eine Konvertierung des Bons 20 in den Bon 20' durch Konvertierung des Dampfbetriebs 22 in den Heißluftbetrieb 22' auch optisch markiert ist, nämlich zum Einen durch eine Vergrößerung des Bons 20' im Vergleich zu dem Bon 20 und durch Anbringung einer Markierung 26'. Eine Bedienperson wird so unmittelbar darüber informiert, dass das Garen von Schweinenackensteaks 11 in der üblich verwendeten Weise stattfindet, während das Garen von Reis konvertiert worden ist, um zeitgleich zu dem Garen von Schweinenackensteaks stattfinden zu können.

Die in der voranstehenden Beschreibung, den Ansprüchen sowie den Zeichnungen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 10: virtueller Bon
- 11: Gargutname
- 12: Betriebsart
- 13: Garsollwert
- 20, 20': virtueller Bon
- 21, 21 ': Gargutname
- 22, 22': Betriebsart
- 23, 23': Garsollwert
- 24': Handlungsanweisung zu einem Zubehör
- 25': Handlungsanweisung zu einer Zutat
- 26': Markierung

## Patentansprüche

1. Verfahren zum Betreiben eines Gargeräts mit einem eine Vielzahl von Garzonen aufweisenden Garraum, in dem Gargut in zumindest zwei unterschiedlichen Betriebsarten des Gargeräts über zumindest eine Gargutbehandlungseinrichtung, vorzugsweise zumindest zwei Gargutbehandlungseinrichtungen gegart werden kann, wobei die Betriebsarten ausgewählt werden aus
• einem Heißluftbetrieb, in dem Gargut mit Heißluft beaufschlagt wird,
• einem Dampfbetrieb, in dem Gargut mit Dampf beaufschlagt wird,
• einem Mikrowellenbetrieb, in dem Gargut mit Mikrowellen beaufschlagt wird,
• einem Kontakthitzebetrieb, in dem Gargut mit trockener Kontakthitze beaufschlagt wird,
• einem Kochbetrieb, in dem Gargut in einer Flüssigkeit gekocht wird, und/oder
• einem Frittierbetrieb, in dem Gargut in einem Frittiermittel frittiert wird,
und
das Verfahren zum zumindest zeitweisen gleichzeitiges Garen eines ersten und eines zweiten Garguts, die grundsätzlich unterschiedliche Betriebsarten fordern, während in dem Garraum nur ein einziges Garraumklima eingestellt werden kann, die folgenden Schritte umfasst:
• Auswählen zumindest eines ersten Garguts (11), das in dem Garraum in einer ersten Betriebsart (12) mit zumindest einem ersten Garsollwert (13) zu garen ist, und Auswählen zumindest eines zweiten Garguts (21), das in dem Garraum in einer zweiten, von der ersten Betriebsart unterschiedlichen Betriebsart (22) mit zumindest einem zweiten Garsollwert (23) zu garen ist,
• Einstellen der ersten oder zweiten Betriebsart (12, 22') mit einem dritten Garsollwert (13, 23') in Abhängigkeit einer Eingabe und/oder eines Priorisierungsparameters, der über eine Gardauer, einen Ressourcenverbrauch, eine Verschmutzung, eine Rauchentstehung, eine Beschädigung des Gargerätsund/oder eines Gargutträgers, eine Garqualität, eine Gargutempfindlichkeit, eine Gargutgewicht und/oder ein Gargutkaliber bestimmt wird,
• Ausgeben einer Information (24', 25') auf einer Anzeigeeinrichtung zu der Einstellung,
wobei in dem Fall, in dem der dritte Garsollwert von dem ersten Garsollwert abweicht, ein Repräsentant des ersten Garguts durch eine optische Markierung auf der Anzeigeeinrichtung hervorgehoben wird, und
in dem Fall, in dem der dritte Garsollwert (13, 23') von dem zweiten Garsollwert (23) abweicht, ein Repräsentant des zweiten Garguts durch eine Markierung (26') auf der Anzeigeeinrichtung hervorgehoben wird, und
• zumindest zeitweises gleichzeitiges Garen des ersten und zweiten Garguts (12, 21') mit der Einstellung,
wobei jeder Garsollwert (13, 23, 23') bestimmt wird über zumindest eine Garraumgröße, in Form einer Temperatur, einer Feuchte, einer Zirkulationsgeschwindigkeit, einem Druck, einer Heizleistung einer der Gargutbehandlungseinrichtungen und/oder einer Mikrowellenenergie in dem Garraum.

2. Verfahren nach Anspruch 1, **dadurch gekennzeichnet, dass**
jedes Gargut (11, 21) ausgewählt wird durch Eingabe an einer Eingabeeinrichtung oder Auswahl aus einer Vielzahl möglicher Alternativen, die auf der Anzeigeeinrichtung über Repräsentanten (10, 20) angezeigt werden, oder Auslesung aus einer Ausleseeinrichtung.

3. Verfahren nach Anspruch 2, **dadurch gekennzeichnet, dass**
jedes Gargut (11, 21) zusammen mit einem die dazugehörende Betriebsart (12, 22) und den zumindest einen dazugehörenden Garsollwert (13, 23) bestimmenden Garprozess und/oder zusammen mit zumindest einer Garzone ausgewählt wird.

4. Verfahren nach einem der vorangehenden Ansprüchen, **dadurch gekennzeichnet, dass**
jeder Garsollwert (13, 23, 23') zudem bestimmt wird über
• eine Gardauer oder
• einen Gargrad.

5. Verfahren nach Anspruch 4, **dadurch gekennzeichnet, dass**
der Gargrad bestimmt wird durch die Kerntemperatur, den C-Wert, die Knusprigkeit und/oder die Bräunung.

6. Verfahren nach einem der vorangehenden Ansprüche, **dadurch gekennzeichnet, dass**
der Priorisierungsparameter in Abhängigkeit des ersten und/oder zweiten ausgewählten Garguts bestimmt, verändert und/oder eingegeben werden kann.

7. Verfahren nach einem der vorangehenden Ansprüche, **dadurch gekennzeichnet, dass** die Information (24', 25') über die Abweichung des dritten Garsollwerts von dem ersten und/oder zweiten Garsollwert bestimmt wird.

8. Verfahren nach einem der vorangehenden Ansprüche, **dadurch gekennzeichnet, dass**
die Information (24', 25') eine Handlungsanweisung angibt, insbesondere zu einem Zubehör und/oder einer Zutat.

9. Verfahren nach einem der vorangehenden Ansprüche, **dadurch gekennzeichnet, dass**
die Information (24', 25') einen Warnhinweis angibt, insbesondere zu einer Abweichung des dritten Garsollwerts von dem ersten und/oder zweiten Garsollwert und/oder zu einer Wirkung der Abweichung auf den Garprozess für das erste und/oder zweite Gargut.

10. Verfahren nach einem der vorangehenden Ansprüche, **dadurch gekennzeichnet, dass**
die Information (24', 25') einmalig und/oder auf Anfrage ausgegeben wird, und/oder die Information auf der Anzeigeeinrichtung über die Repräsentanten (20') angezeigt wird.

11. Verfahren nach Anspruch 9 oder 10, **dadurch gekennzeichnet, dass**
der Warnhinweis angibt, ob der Garprozess des ersten und/oder zweiten Garguts durch die Einstellung geändert wird, insbesondere hinsichtlich der Gardauer, des Ressourcenverbrauchs, der Verschmutzung, der Rauchentstehung, der Garqualität und/oder des Gargutsgewicht und/oder -kalibers.

12. Verfahren nach einem der vorangehenden Ansprüche, **dadurch gekennzeichnet, dass** das Garen automatisch oder nach Bestätigung gestartet wird.

13. Verfahren nach Anspruch 12, **dadurch gekennzeichnet, dass**
das Garen automatisch nach Verstreichen einer bestimmten Zeitdauer nach Ausgeben der Information (24', 25'), insbesondere in dem Fall, in dem die Information bestimmt wird durch die Abweichung des dritten Garsollwerts (13, 23') von dem ersten und/oder zweiten Garsollwert (23), gestartet wird.

14. Gargerät mit
einem eine Vielzahl von Garzonen aufweisenden Garraum,
zumindest zwei Gargutbehandlungseinrichtungen, insbesondere umfassend eine Heizeinrichtung, eine Feuchtigkeitszufuhreinrichtung und/oder eine Mikrowellenzufuhreinrichtung,
eine Anzeigeeinrichtung,
eine Eingabeeinrichtung,
eine Speichereinrichtung und
einer Steuer- oder Regeleinrichtung, die zum Durchführen eines Verfahrens nach einem der vorangehenden Ansprüche eingerichtet ist, wobei die Anzeigeeinrichtung und die Eingabeeinrichtung ein Touchscreen umfassen.

15. Gargerät nach Anspruch 14, **dadurch gekennzeichnet, dass**
der Garraum über zumindest eine Trennvorrichtung in zumindest zwei Garzonen unterteilbar ist.

## Claims

1. A method for operating a cooking device with a cooking chamber having a plurality of cooking zones, in which the cooking product can be cooked in at least two different operating modes of the cooking device by means of at least one cooking product treatment apparatus, preferably at least two cooking product treatment apparatuses, wherein the operating modes are selected from
.a hot air mode, in which hot air is applied to the cooking product,
.a steam mode, in which steam is applied to the cooking product,
.a microwave mode, in which microwaves are applied to the cooking product,
.a contact heat mode, in which dry contact heat is applied to the cooking product,
.a boil mode, in which the cooking product is boiled in a liquid, and/or
.a fry mode, in which the cooking product is fried in a frying agent, and
the method for the at least temporary simultaneous cooking of a first and a second cooking product which require fundamentally different operating modes, while only one cooking chamber climate can be set in the cooking chamber, having the following steps:
• selecting at least one first cooking product (11), which is to be cooked in the cooking chamber in a first operating mode (12) with at least one first cooking target value (13), and selecting at least one second cooking product (21), which is to be cooked in the cooking chamber in a second operating mode which is different from the first operating mode (22) with at least one second cooking target value (23),
• setting the first or second operating mode (12, 22') with a third cooking target value (13, 23') depending on an input and/or a prioritization parameter, which is specified by means of cooking duration, resource consumption, soiling, smoke generation, damage to the cooking device and/or cooking product support, cooking quality, cooking sensitivity, cooking product weight and/or cooking product caliber,
• outputting information (24', 25') regarding the setting on a display apparatus, wherein, in the event that the third cooking target value deviates from the first cooking target value, a representation of the first cooking product is highlighted by means of an optical marking on the display apparatus, and
in the event that the third cooking target value (13, 23') deviates from the second cooking target value (23), a representation of the second cooking product is highlighted by means of a marking (26') on the display apparatus, and
• at least temporary simultaneous cooking of the first and second cooking products (12, 21') with the setting,
wherein each target cooking value (13, 23, 23') is specified by means of at least one cooking chamber specification, in the form of temperature, moisture, circulation speed, pressure, heat output of one of the cooking product treatment apparatuses and/or microwave energy in the cooking chamber.

2. The method according to Claim 1, **characterized in that**,
each cooking product (11, 21) is selected by input into an input apparatus or selection from a plurality of possible alternatives, that are displayed on the display apparatus by means of representations (10, 20), or read from a read-out device.

3. The method according to Claim 2, **characterized in that**,
each cooking product (11, 21) is selected together with the cooking process specified with one of the associated operating modes (12, 22) and the at least one associated cooking target value (13, 23) and/or together with at least one cooking zone.

4. The method according to any one of the preceding claims, **characterized in that** each cooking target value (13, 23, 23') is also specified by means of
• a cooking duration or
• a degree of cooking.

5. The method according to Claim 4, **characterized in that**
the degree of cooking is specified by the core temperature, the C-value, the crispiness and/or the degree of browning.

6. The method according to any one of the preceding claims, **characterized in that**
the prioritization parameter, depending on the first and/or second product to be cooked that is selected, can be specified, changed and/or entered.

7. The method according to any one of the preceding claims, **characterized in that** the information (24', 25') regarding the deviation of the third cooking target value from the first and/or second cooking target value can be specified.

8. The method according to any one of the preceding claims, **characterized in that**
the information (24', 25') indicates instructions, in particular with regard to an accessory and/or an ingredient.

9. The method according to any one of the preceding claims, **characterized in that** the information (24', 25') indicates a warning, in particular with regard to a deviation of the third cooking target value from the first and/or second cooking target value and/or with regard to an effect of the deviation on the cooking process for the first and/or second cooking product.

10. The method according to any one of the preceding claims, **characterized in that**
the information (24', 25') is displayed once and/or upon request, and/or
the information is displayed on the display apparatus by means of representations (20').

11. The method according to Claim 9 or 10, **characterized in that**
the warning indicates whether the cooking process of the first and/or second cooking product is changed by the setting, in particular with regard to cooking duration, resource consumption, soiling, smoke generation, cooking quality and/or the weight of the cooking product and/or its caliber.

12. The method according to any one of the preceding claims, **characterized in that** cooking is started automatically or following confirmation.

13. The method according to Claim 12, **characterized in that**
cooking is started automatically after a specific period of time has elapsed after the information (24', 25') has been indicated, in particular in the event that the information is specified by means of the deviation of the third target cooking value (13, 23') from the first and/or second target cooking value (23).

14. A cooking device with a cooking chamber comprising a plurality of cooking zones and at least two cooking product treatment apparatuses, in particular comprising a heating apparatus, a moisture supply apparatus and/or
a microwave supply apparatus,
a display apparatus,
an input apparatus,
a storage apparatus and
a control or regulating apparatus that is set up to implement a method according to any one of the preceding claims, wherein the display apparatus and the input apparatus comprise a touchscreen.

15. The cooking device according to Claim 14, **characterized in that**
the cooking chamber is subdividable into at least two cooking zones by means of at least one separating fixture.

## Revendications

1. Procédé de fonctionnement d'un appareil de cuisson avec un espace de cuisson présentant de multiples zones de cuisson, au cours duquel un produit à cuire peut être cuit dans au moins deux modes opératoires différents de l'appareil de cuisson par le biais d'au moins un dispositif de traitement de produit à cuire, de préférence au moins deux dispositifs de traitement de produit à cuire, dans lequel les modes opératoires sont sélectionnés parmi
• un mode à air pulsé, dans lequel le produit à cuire est soumis à de l'air chaud,
• un mode à la vapeur, dans lequel le produit à cuire est soumis à de la vapeur,
• un mode à micro-ondes, dans lequel le produit à cuire est soumis à des micro-ondes,
• un mode à chauffage par contact, dans lequel le produit à cuire est soumis à une chaleur sèche par contact,
• un mode de cuisson, dans lequel le produit à cuire est cuit dans un liquide, et / ou
• un mode de friture, dans lequel le produit à cuire est frit dans un moyen de friture,
et
le procédé servant à la cuisson au moins par moments simultanée d'un premier et d'un second produit à cuire, qui exigent en principe des modes opératoires différents, alors qu'une seule atmosphère peut être réglée dans l'espace de cuisson, qui comprend les étapes suivantes :
• la sélection au moins d'un premier produit à cuire (11), qui doit être cuit à l'intérieur de l'espace de cuisson dans un premier mode opératoire (12) avec au moins une première valeur de consigne de cuisson (13), et la sélection au moins d'un second produit à cuire (21), qui doit être cuit à l'intérieur de l'espace de cuisson dans un second mode opératoire (22) différent du premier mode opératoire avec au moins une deuxième valeur de consigne de cuisson (23),
• le réglage du premier ou du second mode opératoire (12, 22') avec une troisième valeur de consigne de cuisson (13, 23') en fonction d'une saisie et / ou d'un paramètre de priorisation, qui est déterminé par le biais d'une durée de cuisson, d'une consommation de ressources, d'un encrassement, d'un dégagement de fumée, d'une détérioration de l'appareil de cuisson et / ou d'un support de produit à cuire, d'une qualité de cuisson, d'une sensibilité de produit à cuire, d'un poids de produit à cuire et / ou d'un calibre de produit à cuire,
• la délivrance d'une information (24', 25') sur un dispositif d'affichage concernant le réglage,
dans lequel un élément représentatif du premier produit à cuire est mis en lumière par un repérage visuel sur le dispositif d'affichage, au cas où la troisième valeur de consigne de cuisson diverge de la première valeur de consigne de cuisson, et,
au cas où la troisième valeur de consigne de cuisson (13, 23') diverge de la seconde valeur de consigne de cuisson (23), un élément représentatif du second produit à cuire est mis en lumière par un repérage (26') sur le dispositif d'affichage, et
• la cuisson au moins par moments simultanée du premier produit et du second produit à cuire (12, 21') avec le réglage,
dans lequel chaque valeur de consigne de cuisson (13, 23, 23') est déterminée par le biais d'au moins une grandeur de l'espace de cuisson, sous la forme d'une température, d'une humidité, d'une vitesse de circulation, d'une pression, d'une puissance calorifique de l'un des dispositifs de traitement de produit à cuire et / ou d'une énergie par micro-ondes dans l'espace de cuisson.

2. Procédé selon la revendication 1, **caractérisé en ce que** chaque produit à cuire (11, 21) est choisi moyennant la saisie sur un dispositif d'entrée ou la sélection parmi de multiples alternatives possibles, qui sont visualisées sur le dispositif d'affichage par le biais d'éléments représentatifs (10, 20) ou moyennant le relevé à partir d'un dispositif de lecture.

3. Procédé selon la revendication 2, **caractérisé en ce que** chaque produit à cuire (11, 21) est sélectionné conjointement avec un processus de cuisson déterminant le mode opératoire associé (12, 22) et ladite valeur de consigne de cuisson au moins associée (13, 23) et / ou conjointement avec au moins une zone de cuisson.

4. Procédé selon l'une quelconque des revendications précédentes, **caractérisé en ce que** chaque valeur de consigne de cuisson (13, 23, 23') est de plus déterminée par le biais
• d'une durée de cuisson ou
• d'un degré de cuisson.

5. Procédé selon la revendication 4, **caractérisé en ce que**
le degré de cuisson est déterminé par la température au cœur, la valeur C, la croustillance et / ou le brunissement.

6. Procédé selon l'une quelconque des revendications précédentes, **caractérisé en ce que** le paramètre de priorisation peut être déterminé, modifié et / ou saisi en fonction du premier produit et / ou du second produit à cuire sélectionnés.

7. Procédé selon l'une quelconque des revendications précédentes, **caractérisé en ce que** l'information (24', 25') sur l'écart de la troisième valeur de consigne de cuisson est déterminée par la première et / ou la deuxième valeur de consigne de cuisson.

8. Procédé selon l'une quelconque des revendications précédentes, **caractérisé en ce que** l'information (24', 25') indique une consigne d'emploi, notamment relative à un accessoire et / ou à un ingrédient.

9. Procédé selon l'une quelconque des revendications précédentes, **caractérisé en ce que** l'information (24', 25') indique un avertissement, notamment relatif à un écart de la troisième valeur de consigne de cuisson par rapport à la première et / ou la deuxième valeur de consigne de cuisson et / ou à un effet de l'écart sur le processus de cuisson applicable au premier et / ou au second produit à cuire.

10. Procédé selon l'une quelconque des revendications précédentes, **caractérisé en ce que** l'information (24', 25') est délivrée une seule fois et / ou sur demande, et / ou l'information est visualisée sur le dispositif d'affichage via les éléments représentatifs (20').

11. Procédé selon la revendication 9 ou 10, **caractérisé en ce que** l'avertissement indique si le processus de cuisson du premier et / ou du second produit à cuire est modifié par le réglage, notamment s'agissant de la durée de cuisson, de la consommation de ressources, de l'encrassement, du dégagement de fumée, de la qualité de cuisson et / ou du poids et / ou du calibre de produit à cuire.

12. Procédé selon l'une quelconque des revendications précédentes, **caractérisé en ce que** la cuisson démarre automatiquement ou après confirmation.

13. Procédé selon la revendication 12, **caractérisé en ce que**
la cuisson démarre automatiquement après l'écoulement d'une certaine durée suite à la délivrance de l'information (24', 25'), notamment au cas où l'information est déterminée par l'écart de la troisième valeur de consigne de cuisson (13, 23') par rapport à la première et / ou la deuxième valeur de consigne de cuisson (23).

14. Appareil de cuisson avec
un espace de cuisson présentant de multiples zones de cuisson,
au moins deux dispositifs de traitement de produit à cuire, notamment comprenant un dispositif de chauffage, un dispositif d'apport d'humidité et / ou un dispositif d'apport de micro-ondes,
un dispositif d'affichage,
un dispositif de saisie,
un dispositif d'enregistrement et
un dispositif de commande et de régulation, qui est ajusté pour exécuter un procédé selon l'une quelconque des revendications précédentes, dans lequel le dispositif d'affichage et le dispositif de saisie comprennent un écran tactile.

15. Appareil de cuisson selon la revendication 14, **caractérisé en ce que** l'espace de cuisson peut être divisé en au moins deux zones de cuisson par le biais d'au moins un dispositif de séparation.
